# EUROPÄISCHE PATENTSCHRIFT

(11) **EP 1 989 967 B1**
(45) Veröffentlichungstag und Bekanntmachung des Hinweises auf die Patenterteilung: **23.06.2010**
(21) Anmeldenummer: 08450070.1
(22) Anmeldetag: 07.05.2008
(51) Int. Cl.: A47C 17/207, A47C 17/165

(54) **In ein Schlafmöbel umwandelbares Sitzmöbel**
Seating that can be converted to a bed
Siège transformable en lit

(30) Priorität: 09.05.2007 AT 2882007 U
(43) Veröffentlichungstag der Anmeldung: 12.11.2008
(73) Patentinhaber: Hodry Metallwarenfabrik R.Hoppe Ges.m.b.H & Co. KG, 3430 Tulln (AT)
(72) Erfinder: Moldovan, Adrian, 1230 Wien (AT)
(74) Vertreter: Rippel, Andreas

(56) Entgegenhaltungen:
- EP-A- 1 512 346
- US-A- 3 522 969
- US-A- 3 572 823
- US-A- 4 365 836

## Beschreibung

Die Erfindung bezieht sich auf ein in ein Schlafmöbel umwandelbares Sitzmöbel mit einem aus dem Möbelgestell von der Sitzstellung in die Liegestellung ausfahrbaren Wagen, auf dem ein Sitzpolster mit Sitzpolsterrahmen liegt, der mit einer Frontblende versehen ist.

In zunehmendem Maße werden in Schlafmöbel umwandelbare Sitzmöbel auf den Markt gebracht, die eine relativ große Sitztiefe aufweisen. Die bekannten Möbel sind zwar für Querschläfer, jedoch kaum für Längsschläfer geeignet. Die zur Verfügung stehende Liegelänge für einen Längsschläfer ist zu klein.

In der US-A-3 522 969 ist ein Möbel beschrieben, dessen Frontblende über ein Hebelgestänge nach vorne bewegbar ist, wo sie als Fußstütze dient. Zwischen dem Sitzpolster und der Fußstütze ist sehr viel Raum, der als Liegefläche nicht genützt werden kann.

Die Erfindung hat es sich zum Ziel gesetzt, ein Möbel der eingangs genannten Art zu schaffen, bei dem eine ausreichende Liegelänge auch für Längsschläfer möglich ist.

Erreicht wird dies dadurch, dass zur Verschwenkung der Frontblende von einer die Vorderseite des Sitzpolsters abdeckenden Stellung in eine die Sitz- bzw. Liegefläche des Sitzpolsters verlängernde Stellung ein Hebelgestänge vorgesehen ist, das einerseits am Sitzpolsterrahmen, andererseits an der Frontblende angreift.

Bei einem erfindungsgemäßen Möbel wird auf einfache Art die sonst nur zur Abdeckung der Vorderseite des Sitzpolsters herangezogene Frontblende zur Verlängerung der Liegefläche benützt, wodurch im Zusammenhang mit den übrigen Polsterteilen des Möbels eine ausreichende Liegelänge auch für Längsschläfer geschaffen wird.

Bei einem bevorzugten Ausführungsbeispiel der Erfindung ist das Hebelgestänge scherenartig ausgebildet, wobei zwei am Sitzpolsterrahmen angelenkte Hebel mit zwei an der Frontblende angelenkten Hebeln gelenkig verbunden sind und ein an der Frontblende angelenkter Hebel einen am Sitzpolsterrahmen angelenkte Hebel kreuzt und mit diesem gelenkig verbunden ist.

Nachstehend ist die Erfindung anhand eines in den Zeichnungen dargestellten Ausführungsbeispieles näher beschrieben, ohne jedoch auf dieses Beispiel beschränkt zu sein. Dabei zeigen:
- Fig. 1: ein erfindungsgemäßes Möbel teilweise im Schnitt in der Liegestellung bei ausgefahrener Frontblende;
- Fig. 2: das in Fig. 1 gezeigte Möbel in der Sitzstellung bei eingefahrener Frontblende.

Gemäß den Zeichnungen ist in einem Möbelgestell 1 ein Wagen 2 ausfahrbar gelagert, auf dem ein Sitzpolster 3 mit Sitzpolsterrahmen 4 liegt. Die Abstützung des Wagens 2 erfolgt dabei einerseits über Rollen 5 im Möbelgestell 1 und Rollen 6 am Boden. Es sei in diesem Zusammenhang hervorgehoben, dass die beschriebenen Führungsteile jeweils an beiden Seiten des Möbels angeordnet sind, jedoch der Einfachheit wegen nur die eine Seite beschrieben wird.

Im Möbelgestell 1 ist ferner ein auch als Rückenpolster verwendbarer Zusatzpolster 7 verschwenkbar gelagert. Um die Verschwenkung des Zusatzpolsters 7 zu ermöglichen, sind mit ihm zweckmäßig beidseitig Beine 8 verbunden, und zwar in seinem in der Liegestellung hinteren Bereich. Die Beine 8 tragen an ihrem unteren Ende Rollen 9, die in Führungen des Möbelgestelles 1 geführt sind.

Am Zusatzpolster 7 sind ferner Arme 10 angelenkt, deren andere Enden im Möbelgestell 1 schwenkbar gelagert sind.

Um das Zusatzpolster 7 von der in Fig. 1 dargestellten Liegestellung in die Stellung nach Fig. 2 zu verschwenken, genügt es, das Zusatzpolster 7 anzuheben, wobei dann die Arme 10 die Führung des Zusatzpolsters 7 übernehmen.

Diese Form der Lagerung des Zusatzpolsters 7 ist Gegenstand des österreichischen Gebrauchsmusters AT 008 885 U1.

An der Vorderseite des Sitzpolsters 3 sind an dessen Sitzpolsterrahmen 4 zwei Hebel 11 und 12 schwenkbar gelagert, deren der Lagerung am Sitzpolsterrahmen 4 gegenüberliegenden Ende mit zwei Hebeln 13 und 14 gelenkig verbunden sind. Die Hebel 13 und 14 sind am Rahmen einer Frontblende 15 angelenkt. Der Hebel 13 kreuzt den Hebel 12 und ist mit diesem gelenkig verbunden.

Zu Folge der erfindungsgemäßen Anordnung kann die Frontblende 15 aus der in Fig. 2 gezeigten Sitzstellung des Möbels in eine Liegestellung nach Fig. 1 ausgefahren werden, in der die Gesamtliegelänge des Möbels verlängert ist.

Um einen Gleichlauf bei der Bewegung der Frontblende 15 zu erreichen, sind die beiden an den Seiten des Möbels angeordneten Hebel 14 über eine Traverse 16 miteinander verbunden.

Eine Feder, insbesondere eine Gasfeder 17, greift am Hebel 13 und am Hebel 11 an und sichert die in Fig. 2 geschlossene Stellung der Frontblende 15. Beim Ausschwenken der Frontblende 15 unterstützt sie deren Bewegung und hält diese in der ausgeschwenkten Stellung.

Im Rahmen der Erfindung sind noch zahlreiche Abänderungen möglich. Insbesondere ist die Steuerung des Rückenpolsters 7 auch in anderer als in der dargestellten und beschriebenen Weise möglich. Wesentlich ist die Verlängerung der Liegelänge durch eine ausschwenkbare Frontblende.

## Patentansprüche

1. In ein Schlafmöbel umwandelbares Sitzmöbel mit einem aus dem Möbelgestell (1) von der Sitzstellung in die Liegestellung ausfahrbaren Wagen (2), auf dem ein Sitzpolster (3) mit Sitzpolsterrahmen (4) liegt, der mit einer Frontblende (15) versehen ist, **dadurch gekennzeichnet, dass** zur Verschwenkung der Frontblende (15) von einer die Vorderseite des Sitzpolsters (3) abdeckenden Stellung in eine die Sitz- bzw. Liegefläche des Sitzpolsters (3) verlängernde Stellung ein Hebelgestänge (11 bis 14) vorgesehen ist, das einerseits am Sitzpolsterrahmen (4), andererseits an der Frontblende (15) angreift.

2. Sitzmöbel nach Anspruch 1, **dadurch gekennzeichnet, dass** das Hebelgestänge scherenartig ausgebildet ist, wobei zwei am Sitzpolsterrahmen (4) angelenkte Hebel (11, 12) mit zwei an der Frontblende (15) angelenkten Hebeln (13, 14) gelenkig verbunden sind und ein an der Frontblende (15) angelenkter Hebel (13) einen am Sitzpolsterrahmen (4) angelenkten Hebel (12) kreuzt und mit diesem gelenkig verbunden ist.

## Claims

1. A seat, which can be converted into a bed comprising a carriage (2), which can be extended from the furniture frame (1) from the sitting position into the lying position, with a seat cushion (3) comprising a seat cushion frame (4), which is provided with a front panel (15), being located on said carriage (2), **characterized in that** provision is made for a lever linkage (11 to 14), which engages with the seat cushion frame (4) on the one side and with the front panel (15) on the other side for pivoting the front panel (15) from a position, which covers the front side of the seat cushion (3) into a position, which extends the sitting or lying-down area of the seat cushion (3), respectively.

2. The seat according to claim 1, **characterized in that** the lever linkage is embodied in a scissor-like manner, wherein two levers (11, 12), which are articulated on the seat cushion frame (4), are connected in an articulated manner to two levers (13, 14), which are articulated on the front panel (15) and wherein a lever (13), which is articulated on the front panel (15) intersects with a lever (12), which is articulated on the seat cushion frame (4) and is connected to said lever (12) in an articulated manner.

## Revendications

1. Meuble siège transformable en meuble couchette, avec un chariot (2) mobile hors du châssis de meuble (1), de la position assise à la position couchée, sur lequel repose un rembourrage de siège (3) avec un cadre de rembourrage de siège (4), qui est muni d'un bandeau frontal (15), **caractérisé en ce que** pour le pivotement du bandeau frontal (15) d'une position recouvrant la face antérieure du rembourrage de siège (3) dans une position prolongeant la surface d'assise, respectivement la surface de couchage du rembourrage de siège (3), il est prévu une tringlerie à levier (11 à 14) qui s'engage d'une part sur le cadre de rembourrage de siège (4), d'autre part sur le bandeau frontal (15).

2. Meuble siège selon la revendication 1, **caractérisé en ce que** la tringlerie à levier est conçue à la manière de cisailles, deux leviers (11, 12) articulés sur le cadre de rembourrage de siège (4) étant reliés de façon articulée avec deux leviers (13, 14) articulés sur le bandeau frontal (15) et un levier (13) articulé sur le bandeau frontal (15) croisant un levier (12) articulé sur le cadre de rembourrage de siège (4) et étant relié de façon articulée avec ce dernier.
